# EUROPÄISCHE PATENTSCHRIFT

(11) **EP 0 092 659 B1**
(45) Veröffentlichungstag und Bekanntmachung des Hinweises auf die Patenterteilung: **07.05.1986**
(21) Anmeldenummer: 83101898.1
(22) Anmeldetag: 26.02.1983
(51) Int. Cl.: B41F 13/02

(54) **Papierbahnfangvorrichtung**
Web catching device
Dispositif pour saisir des bandes de papier

(30) Priorität: 24.04.1982 DE 3215473
(43) Veröffentlichungstag der Anmeldung: 02.11.1983
(73) Patentinhaber: M.A.N.-ROLAND Druckmaschinen Aktiengesellschaft, 63012 Offenbach (DE)
(72) Erfinder: Nawrath, Nikolaus, D-8894 Igenhausen (DE)

## Beschreibung

Die Erfindung betrifft eine Vorrichtung zum Verhindern von Druckwerksschäden bei Druckträgerbahnrissen in Rotationsdruckmaschinen mit einem, hinter einem Druckwerk angeordneten, im störungsfreien Betrieb mit etwa Maschinengeschwindigkeit antreibbarem Klemmwalzenpaar, zwischen dem die Druckträgerbahn berührungslos durchführbar ist und bei dem eine Walze in der Weise verschieb- oder verschwenkbar ist, daß beim Auftreten eines Druckträgerbahnrisses die Druckträgerbahn durch das Klemmwalzenpaar erfaßbar ist.

Eine Vorrichtung der vorangehenden spezifizierten Art ist bereits aus der DE-Patentschrift 2156 505 bekannt. Bei dieser Vorrichtung ist das Klemmwalzenpaar sowohl während dem störungsfreien Betrieb, als auch während des Fangvorganges über Zahnräderzüge mit etwa Papierbahngeschwindigkeit antreibbar. Bei dieser bekannten Vorrichtung ist es nachteilig, daß die Ansprechgeschwindigkeit bei einem festgestellten Bahnriß verhältnismäßig hoch ist, da mit der Verschwenkbewegung, mit der eine Walze gegen eine feststehende Walze angestellt wird, auch die Antriebszahnräder für die verschwenkbare Walze in Eingriff.bleiben und somit ebenfalls mit verschwenkt werden müssen.

Aufgabe der Erfindung ist es, eine Vorrichtung der eingangs genannten Art in der Weise zu verbessern, daß die Ansprechgeschwindigkeit größer, d. h., die Ansprechzeit geringer als bei der bekannten Vorrichtung wird.

Diese Aufgabe wird durch die Anwendung der Merkmale des Kennzeichens des Anspruches 1 gelöst. Vorteilhafte Weiterbildungen ergeben sich aus den Unteransprüchen und aus der Beschreibung in Verbindung mit den Zeichnungen. Im folgenden wird die Erfindung anhand eines Ausführungsbeispieles im einzelnen beschrieben, wobei Bezug auf die beiliegenden Zeichnungen genommen wird. In diesen zeigen etwas schematisiert :
Figur 1 eine Papierfangvorrichtung in Vorderansicht und
Figur 2 die Vorrichtung gemäß Fig. 1 in Seitenansicht.

Die in Fig. 1 dargestellten Seitenwände 1, 2 sind hinter dem letzten Druckwerk angeordnet, da vorzugsweise dem letzten von mehreren hintereinander angeordneten Druckwerken die in Fig. 1 und 2 gezeigte Papierfangvorrichtung nachgeordnet sein sollte. Diese umfaßt eine stationär gelagerte Walze 3, die mit ihren Achszapfen 4, 5 in Lagern 6, 7 zwischen den Seitenwänden 1, 2 angeordnet ist. Die Walze 3 wird über den verlängerten Achszapfen 4 über zwei Kegelräder 8, 9 von einer, in üblicher Weise seitlich an den Druckmaschinen horizontal verlaufenden Hauptantriebswellen 10 angetrieben, und zwar vorzugsweise so, daß die Umfangsgeschwindigkeit der Walze 3 mindestens gleich groß wie die Papierbahngeschwindigkeit ist oder zwecks Kompensation von Ansprechverzögerungen geringfügig darüberliegt.

Parallel zu der stationär gelagerten Walze 3 ist zwischen den Seitenwänden 1, 2 eine drehbare Traverse 11 angeordnet, die bspw. einen kreisförmigen Querschnitt aufweisen kann. Mit der Traverse 11 sind Hebel 12, 13 verschwenkbar, die auf dieser verstiftet sind, und die zwischen ihren oberen Enden eine Achse 14 halten, auf der die zweite Walze 15 des Klemmwalzenpaares 3,15 über Lager 16,17 angeordnet ist.

Im störungsfreien Betrieb verläuft die bei A angedeutete Papierbahn berührungslos durch das Klemmwalzenpaar 3, 15.

Die um die Traverse 11 verschwenkbare Walze 15 nimmt dabei die in den Figuren 1, 2 gezeigte Stellung ein, bei der sie durch ein Reibrad 18 ebenfalls mit Maschinengeschwindigkeit oder vorzugsweise mit einer darüberliegenden Geschwindigkeit angetrieben wird. Das Reibrad 18 sitzt auf einer Welle 19, die in nicht näher bezeichneten Lagern in der linken Seitenwand 1 angeordnet ist. Auf dem linken Ende der Welle 19 ist eine Riemenscheibe 20 aufgezogen, die von einem Flachriemen 21 teilweise umschlungen wird, der an seinem oberen Ende um eine weitere Riemenscheibe 22 geführt ist, die auf dem verlängerten Zapfen 4 der stationär gelagerten Walze 3 sitzt. Somit kann die verschwenkbare Walze 15 unmittelbar von der stationär gelagerten Walze 3 her angetrieben werden.

Die in den Fig. 1 und 2 gezeigte Stellung der verschwenkbaren Walze 15, bei der das Reibrad 18 die Walze 15 anzutreiben vermag, wird durch einen Sperrklinkenmechanismus 24, 25 fixiert. Die auf der Welle 11 drehfest angeordnete Sperrklinke 24 liegt an einer verschwenkbaren Klinke 25 an, wodurch die die Walze 15 tragenden Hebel 12, 13 abgehalten werden, der Zugkraft einer Feder 23 folgend in Uhrzeigerrichtung zu verschwenken, da sich die Traverse 11 nicht drehen kann.

Wird nun durch eine (nicht gezeigte) Papierbahnüberwachungsvorrichtung ein Bahnriß gemeldet, so erhält ein Elektromagnet 26 ein Steuersignal, wodurch durch dessen Anker der Sperrhebel 25 nach oben gezogen und die Klinke 24 freigegeben wird. Nun vermag die Zugfeder 23 die Hebel 12, 13 in Uhrzeigerrichtung, d. h. nach oben zu verschwenken, sodaß die Walze 15 an die Walze 3 gezogen wird. Gleichzeitig, bzw. zu Beginn der Schwenkbewegung erfolgt die Trennung des Antriebes für die Walze 15, da sich diese beim Verschwenken der Hebel 12, 13 von dem Reibrad 18 löst.

Wie bereits erwähnt, wurde im störungsfreien Betrieb die Walze 15 vorzugsweise mit einer etwas oberhalb der Papierbahngeschwindigkeit liegenden Geschwindigkeit angetrieben, sodaß selbst infolge von unvermeidbaren Reibungsverlusten beim freien Drehen der Walze 15 auf der Welle 10 diese mit einer Umfangsgeschwindigkeit an die Walze 3 anstellbar ist, die mindestens noch so groß wie die Papierbahngeschwindigkeit ist. Sobald die Walze 15 an die Walze 3 angestellt ist, wird die zwischen den Walzen 3, 15 durchlaufende, aus dem letzten Druckwerk kommende Papierbahn A erfaßt und festgeklemmt. Nach Anlage der Walze 15 an die Walze 3 wird die Walze 15 dann von der permanent angetriebenen Walze 3 her angetrieben. Die Walzen 3, 15 können kunststoff- oder gummibeschichtet sein.

Durch die Wahl der Geschwindigkeitsverhältnisse, d. h. der Umfangsgeschwindigkeiten der Walzen 3, 15 im Verhältnis zu der Papierbahngeschwindigkeit, kann unter Berücksichtigung der Ansprechgeschwindigkeit der Fangvorrichtung festgelegt werden, daß die aus dem letzten Druckwerk kommende Druckträgerbahn A durch das Klemmwalzenpaar 3, 15 voll nachgezogen, d. h. abgeführt wird, sodaß die Papierbahn sich nach einem Riß nicht um die Zylinder des letzten Druckwerkes aufwickeln kann, was zu einer Beschädigung desselben führen würde. Bekanntlich neigen insbesondere Offset-Rotationsdruckmaschinen dazu, bei einem Bahnriß, der häufig im nachgeschalteten Trockner auftritt, das abgerissene Ende aus dem Trockner herauszuziehen und um die Gummizylinder des letzten Druckwerkes zu wickeln. Dies wird durch die erfindungsgemäße Vorrichtung vermieden, wobei insbesondere die hohe Ansprechgeschwindigkeit bei schnellaufenden Maschinen sicherstellt, daß das abgerissene Ende bspw. aus dem Trockner heraus und die, aus dem letzten Druckwerk nachgelieferte Papierbahn um das Klemmwalzenpaar, bzw. um eine der Klemmwalzen herumgewickelt werden, sodaß die Funktionsfähigkeit der Druckwerke erhalten bleibt.

Im beschriebenen Ausführungsbeispiel wurde im störungsfreien Zustand die verschwenkbare Walze 15 durch ein Reibrad 18 angetrieben. Es versteht sich, daß anstelle eines Reibrades auch ein Zahnrad verwendet werden kann, das dann mit einem, auf dem Achszapfen der verschwenkbaren Walze aufziehbaren Zahnrad kämmen könnte. Außerdem kann anstelle des verwendeten Flachriemens 21 auch ein anderer Antrieb, bspw. ein Zahnradantrieb oder ein Zahnriemen, eingesetzt werden.

## Patentansprüche

1. Vorrichtung zum Verhindern von Druckwerksschäden bei Druckträgerbahnrissen in Rotationsdruckmaschinen mit einem, hinter einem Druckwerk angeordneten, im störungsfreien.Betrieb mit etwa Maschinengeschwindigkeit angetriebenem Klemmwalzenpaar, zwischen dem die Druckträgerbahn berührungslos führbar ist und bei dem eine Walze in der Weise verschieb- oder verschwenkbar ist, daß beim Auftreten eines Druckträgerbahnrisses die Druckträgerbahn durch das Walzenpaar erfaßbar ist, dadurch gekennzeichnet, daß die verschieb- oder verschwenkbare Walze (15) von ihrem Antrieb (18) lösbar ist, bevor sie zwecks Erfassung der Druckträgerbahn (A) an die andere Walze (3) angestellt wird, und daß die verschieb- oder verschwenkbare Walze (15) nach dem Lösen des Antriebes (18) auf einem verschwenk- oder verschiebbaren Träger (14) frei zu rotieren vermag.

2. Vorrichtung nach Anspruch 1, dadurch gekennzeichnet, daß eine Walze (3) stationär gelagert und die andere Walze (15) um eine Traverse (11) verschwenkbar ist.

3. Vorrichtung nach Anspruch 1 oder 2, dadurch gekennzeichnet, daß die verschwenkbare Walze (15) durch ein in einer Seitenwand (1) gelagertes Reibrad (18) antreibbar ist.

4. Vorrichtung nach einem der vorhergehenden Ansprüche, dadurch gekennzeichnet, daß die stationär gelagerte Walze (3) über einen Kegeltrieb (8, 9) von einer Hauptantriebswelle (10) antreibbar ist.

5. Vorrichtung nach Anspruch 4, dadurch gekennzeichnet, daß das Reibrad (18) über einen Riementrieb (20, 21, 22) von der Achse (4) der stationär gelagerten Walze (3) antreibbar ist.

6. Vorrichtung nach einem der vorangegangenen Ansprüche, dadurch gekennzeichnet, daß die verschwenkbare Walze (15) durch einen, von einem Elektromagneten (26) entriegelbaren Sperrklinkenmechanismus (24, 25) in Anlage mit dem Reibrad (18) gehalten wird, und daß im entriegelten Zustand die verschwenkbare Walze (15) durch eine Zugfeder (23) von dem Reibrad (18) ab- und gegen die stationäre Walze (3) schwenkbar ist.

7. Vorrichtung nach einem der vorangegangenen Ansprüche, dadurch gekennzeichnet, daß die Klemmwalzen (3, 15) gummi- oder kunststoffbeschichtet sind.

## Claims

1. Device for preventing damage to printing units in the event of tears in the printing carrier web in rotary printing machines, having a pair of clamping rollers arranged behind a printing unit and driven in disturbance-free operation at approximately machine speed, between which the printing carrier web can be guided without contact and in which a roller can be displaced or pivoted in such a way that when a tear appears in the printing carrier web, the printing carrier web can be gripped by the pair of rollers, characterised in that the displaceable or pivotable roller (15) can be released from its drive (18) before it is adjusted on to the other roller (3) for the purpose of gripping the printing carrier web (A), and in that the displaceable or pivotable roller (15) is able to rotate freely on a pivotable or displaceable carrier (14) after the drive (18) has been released.

2. Device according to claim 1, characterised in that one roller (3) is fixedly mounted and the other roller (15) is pivotable round a cross bar (11).

3. Device according to claim 1 or 2, characterised in that the pivotable roller (15) can be driven by a friction wheel (18) mounted in a side wall (1).

4. Device according to one of the preceding claims, characterised in that the fixedly mounted roller (3) can be driven via a cone-pulley drive (8, 9) by a main drive shaft (10).

5. Device according to claim 4, characterised in that the friction wheel (18) can be driven via a belt drive (20, 21, 22) from the shaft (4) of the fixedly mounted roller (3).

6. Device according to one of the preceding claims, characterised in that the pivotable roller (15) is held in abutment with the friction wheel (18) by means of a stop pawl mechanism (24, 25) that can be unlatched by an electromagnet (26), and in that in the unlatched state the pivotable roller (15) can be pivoted by a tension spring (23) from the friction wheel (18) away from and towards the fixed roller (3).

7. Device according to one of the preceding claims, characterised in that the clamping rollers (3, 15) are coated with rubber or plastics.

## Revendications

1. Dispositif pour empêcher l'endommagement de groupes imprimants en cas de ruptures de la bande support d'impression dans les presses rotatives à imprimer, comprenant une paire de cylindres pinceurs installée derrière un groupe imprimant et entraînée à peu près à la vitesse de la machine pendant le fonctionnement sans perturbations, entre laquelle la bande support d'impression peut être guidée sans venir en contact avec elle, dont un cylindre est monté déplaçable ou pivotant, de manière que la bande support d'impression puisse être saisie par la paire de cylindres s'il se produit une rupture de la bande support d'impression, caractérisé en ce que le cylindre (15), monté déplaçable pivotant, peut être détaché de son entraînement (18) avant qu'il ne soit appliqué contre l'autre cylindre (3) pour saisir la bande support d'impression (A) et que le cylindre (15) déplaçable ou pivotant, après son détachement de l'entraînement (18), peut tourner librement sur un support (14) pivotant ou déplaçable.

2. Dispositif selon la revendication 1, caractérisé en ce que l'un des cylindres (3) est monté rotatif à un emplacement fixe et l'autre cylindre (15) est monté pivotant autour d'une traverse (11).

3. Dispositif selon la revendication 1 ou 2, caractérisé en ce que le cylindre pivotant (15) peut être entraîné par une roue à friction (18) montée rotative dans un flasque (1).

4. Dispositif selon une des revendications précédentes, caractérisé en ce que le cylindre (3) monté à un emplacement fixe peut être entraîné par un arbre d'entraînement principal (10) par l'intermédiaire d'un train de roues coniques (8, 9).

5. Dispositif selon la revendication 4, caractérisé en ce que la roue à friction (18) peut être entraînée par l'intermédiaire d'une transmission à courroie (20, 21, 22) depuis l'axe (4) du cylindre (3) monté à un emplacement fixe.

6. Dispositif selon une des revendications précédentes, caractérisé en ce que le cylindre pivotant (15) est maintenu appliqué contre la roue à friction (18) par un mécanisme à cliquet de verrouillage (24, 25) qui est déverrouillable par un électro-aimant (26) et que, à l'état déverrouillé, un ressort de traction (23) peut faire pivoter le cylindre pivotant (15) en l'écartant de la roue à friction (18) et en l'appliquant contre le cylindre (3) à emplacement fixe.

7. Dispositif selon une des revendications précédentes, caractérisé en ce que les cylindres pinceurs (3, 15) sont revêtus de caoutchouc ou de matière plastique.
